# EUROPÄISCHE PATENTSCHRIFT

(11) **EP 0 761 908 B1**
(45) Veröffentlichungstag und Bekanntmachung des Hinweises auf die Patenterteilung: **18.10.2000**
(21) Anmeldenummer: 96111218.2
(22) Anmeldetag: 11.07.1996
(51) Int. Cl.: E04G 25/06, B21D 31/02

(54) **Stütze, insbesondere Deckenstütze für Bauzwecke**
Strut, especially floor supporting strut in building construction
Etai, en particulier étai de dalle pour traveaux de bâtiment

(30) Priorität: 07.09.1995 DE 19533110
(43) Veröffentlichungstag der Anmeldung: 12.03.1997
(73) Patentinhaber: Welser Profile AG, 3341 Ybbsitz (AT)
(72) Erfinder: Welser, Wolfgang, Ing., 3341 Ybbsitz (AT)
(74) Vertreter: Grünecker, Kinkeldey, Stockmair & Schwanhäusser Anwaltssozietät

(56) Entgegenhaltungen:
- DE-A- 2 934 102
- DE-C- 572 718
- GB-A- 351 247
- US-A- 3 010 126
- US-A- 3 685 336
- US-A- 3 913 420
- US-A- 4 184 355

## Beschreibung

Die Erfindung bezieht sich auf eine Stütze, insbesondere Dekkenstütze für Bauzwecke, mit zwei relativ zueinander teleskopierbaren Stützenelementen, die über eine Stift/Lochverbindung zumindest gegenüber einer Belastungsrichtung arretierbar sind, wobei die Lochreibung der Löcher mindestens eines Stützenelementes gegenüber einer benachbarten Profildicke des jeweiligen Stützenelementes verbreitert ist. Des weiteren bezieht sich die Erfindung auf ein Verfahren gemäß Anspruch 4 und einer Vorrichtung hierzu gemäß Anspruch 8.

Solche Stützen bestehen in aller Regel aus einem rohrförmigen inneren Stützenelement und einem rohrförmigen äußeren Stützenelement, in dem das innere Stützenelement teleskopierbar ist. Am Außenumfang des äußeren Stützenelementes befindet sich zumindest bereichsweise ein Gewinde und achsparallel zum Gewinde zwei gegenüberliegend angeordnete Langlöcher. Auf dem Gewinde ist ein Stützring aufgeschraubt, der zum Abstützen eines durch die beiden Langlöcher durchgesteckten Stiftbolzen dient. Das innere Stützenelement weist in vorbestimmtem Abstand Löcher auf, durch die der Stiftbolzen hindurchgesteckt werden kann. Die Feinverstellung der gesamten Stütze erfolgt dann durch Drehen des Stützringes. Bei derartigen Stützen spielen zwei Faktoren eine entscheidende Rolle. Zum einen möchte man die Stützen so leicht wie möglich bauen, damit sie einfach zu handhaben sind. Zum anderen stellt sich in diesem Zusammenhang das Problem, daß die größte Belastung an der Lochleibung der Löcher, in die der Stiftbolzen eingesteckt ist, möglichst so aufgefangen wird, daß keine unzulässigen Verformungen auftreten. Um dieses zu berücksichtigen, wurde bereits in der DE-A-29 35 187 und der DE-A-44 00 360 vorgeschlagen, die Profildicke im Bereich der Löcher des inneren Stützenelementes über die gesamte Länge zu vergrößern, damit die Lochleibung der Löcher verbreitert ist. Diese Verbreiterung wird in aller Regel durch die Wahl entsprechender Walzenprofile oder durch Aufschweißen einer Verstärkung erzielt. Obwohl eine solche Ausgestaltung bereits eine große Gewichtsersparnis bei ausreichender Festigkeit der Lochleibung bereitstellt, ist man dennoch bestrebt, weitere Verbesserungen vorzunehmen.

Es ist die Aufgabe der vorliegenden Erfindung, eine Stütze der eingangs genannten Art bereitzustellen, die eine ausreichende Festigkeit im Lochbereich bei möglichst geringem Profilgewicht bereitstellt.

Diese Aufgabe wird erfindungsgemäß dadurch gelöst, daß die Verbreiterung der Lochleibung durch Stanzformen einer an der Belastungsseite des Loches einseitig angeordneten Stütznase ausgebildet ist, deren Stützfläche im wesentlichen formgenau an einen entsprechenden Lochleibungsbereich des Loches angepaßt ist.

Das bedeutet, daß durch die Erfindung künstlich eine Stauchung im Belastungsbereich der Lochleibung erzeugt wird, wie sie beim Gebrauch der Stützen unter zu hohem Lochleibungsdruck oder als normale "Alterungserscheinung" entstehen würde. Des weiteren hat die Erfindung den enormen Vorteil, daß die Verbreiterung der Lochleibung nur auf der Seite des Loches erfolgt, wo die Kraft übertragen wird. Bei Deckenstützen für Bauzwecke mit einseitiger Belastungsrichtung ist das normalerweise der obere Bereich des Loches, weil dieser durch die Belastung von oben auf den Stiftbolzen aufdrückt. Im Unterschied zu einer solchen Beschädigung, bei der das Loch mit der Zeit eine ovale Form annimmt und der Stiftbolzen somit Spiel hat, weist bei der Erfindung des Lochs eine formgenaue Abmessung auf, die eine Aufnahme mit geringem Spiel des Stiftbolzens zuläßt. Im Gegensatz zu der Verstärkung des Lochbereiches des Stützenelementes über die gesamte Länge, wird bei der erfindungsgemäßen Lösung kein zusätzlicher Materialaufwand benötigt, da die Stütznase aus Material geformt wird, das beim Ausstanzen des Loches zur Verfügung gestellt wird. Hierdurch läßt sich eine sehr gravierende Gewichtseinsparung erzielen. Darüber hinaus befindet sich die Verbreiterung der Lochleibung lediglich an der benötigten Stelle.

Als bevorzugte Form können die Löcher eine Kreisform und die Stütznase eine daran angepaßte Sichelform aufweisen, was herstellungstechnisch am einfachsten zu realisieren und für die Belastungsart am günstigsten ist.

Besonders einfach läßt sich die Stütze aus Metall, bevorzugt Stahl, herstellen, da insbesondere hier die Möglichkeit besteht das Stützenelement aus einem Bandmaterial durch Stanzform- und Biege- bzw. Rollvorgänge herzustellen.

Im folgenden wird Schutz für ein Verfahren zum Herstellen eines Loches für eine in vorbestimmter Belastungsrichtung belastbare Stift/Lochverbindung, insbesondere für eine Stütze gemäß einem der Ansprüche 1 bis 3, Schutz begehrt. Dieses Verfahren zeichnet sich durch die folgenden Schritte aus:
a) Ausstanzen eines Loches mit vorbestimmten Spiel zwischen Formstempel und Matrize im Bereich der späteren Belastungsseite der Lochleibung des Loches zum Bilden eines vorbestimmten Grates;
b) Nachformen des Grates durch einen Prägevorgang zum Ausbilden einer Stütznase mit einer Stützfläche, die im wesentlichen formgenau an einen entsprechenden Lochleibungsbereich des Loches angepaßt ist.

Das Verfahren zeichnet sich durch seine Einfachkeit aus. Durch absichtliches Wählen eines zu großen Spieles zwischen der Matrizenöffnung und dem Formstempel im Bereich der zu bildenden Stütznase wird eine gewollte Gratbildung erreicht. Dieser einseitig überstehende Grat kann dann in einem nachfolgenden Prägevorgang in die gewünschte Form der Stütznase gedrückt werden. Die eigentliche Idee dieser Erfindung besteht darin, daß man bewußt an einer Stelle des zu stanzenden Loches ungünstige Stanzbedingungen erzeugt, die zur Bildung eines ansonsten ungewollten Grates führen.

Günstigerweise können die Verfahrensschritte a) und b) von dem selben Formstempel ausgeführt werden, wodurch in einem Arbeitsgang die Ausformung des Loches mit der Stütznase erfolgt.

Um die Qualität des Loches und Maßhaltigkeit der Stützfläche der Stütznase zu erhöhen, kann bei einer Variante in einem weiteren Verfahrensschritt ein Kalibrieren des Loches zumindest im Bereich der Belastungsseite und der Stützfläche erfolgen.

Eine Vereinfachung des Verfahrens kann vorteilhafterweise dadurch erfolgen, daß die Schritte a), b) und c) von dem selben Formstempel ausgeführt werden. Somit wird in einem Arbeitsgang ein Loch mit Stütznase mit einer sehr hohen Maßhaltigkeit ausgeführt.

Des weiteren wird Schutz begehrt für eine Vorrichtung zum Durchführen des Verfahrens gemäß einem der Ansprüche 4 bis 7.

Die Vorrichtung umfaßt eine Matrize und einen in eine Öffnung der Matrize einfahrbaren Formstempel zum Ausstanzen des Loches aus einem Werkstück, wobei zwischen der Öffnung und einem Stanzbereich des Formstempels im Bereich der späteren Belastungsseite der Lochleibung des zu stanzenden Loches zum Bilden eines vorbestimmten Grates ein vorbestimmtes Spiel vorgesehen ist, und eine Prägeeinrichtung zum Nachformen des Grates in eine Stütznase mit einer Stützfläche, die im wesentlichen formgenau an einen entsprechenden Lochleibungsbereich des Loches angepaßt ist. Der ansonsten paßgenau in die Öffnung der Matrize einführbare Formstempel weist nur an einem bestimmten Bereich ein gewolltes Spiel auf. Dadurch, daß der Großteil des Umfangs des Formstempels in der Öffnung geführt ist, kann der Stempel in dieser Richtung nicht ausweichen, wodurch eine genau definierte Gratbildung entsteht.

Günstigerweise kann die Prägeeinrichtung als oberhalb des Stanzbereichs am Formstempel angeordneter Prägebereich ausgebildet sein, der beim Prägevorgang den Grat in einer am oberen Rand der Öffnung in der Matrize angeordnete Formmulde zum Ausbilden der Stützennase eindrückt. Hierdurch bietet sich die Möglichkeit durch Verringerung des Spiels zwischen Öffnung der Matrize und Formstempel den Prägevorgang auszuführen. Der Grat kann dann entsprechend in die Formmulde, die das genaue Aussehen der Stützennase definiert hineingedrückt werden. Die Verringerung des Spiels kann günstigerweise kontinuierlich erfolgen.

Zur Verbesserung der Maßhaltigkeit kann eine Kalibriereinrichtung vorgesehen sein, die zumindest das Loch im Werkstück im Bereich der Belastungsseite und der Stützfläche kalibriert.

In diesem Zusammenhang hat sich als vorteilhaft herausgestellt, wenn die Kalibriereinrichtung bei einer weiteren Variante als oberhalb des Prägebereiches am Formstempel angeordneter Kalibrierbereich mit Kalibrierschneide ausgebildet ist. In einer solchen Ausbildung werden sämtliche drei Formvorgänge (Stanzen, Prägen und Kalibrieren) in einem einzigen Vorgang mittels des selben Formstempels durchgeführt.

Damit ein sauberes Prägen und Kalibrieren mit der entsprechenden sauberen Ausbildung der Stütznase und Stützfläche erfolgt, kann sowohl der Prägebereich als auch der Kalibrierbereich im wesentlichen paßgenau mit geringem Spiel in die Öffnung der Matrize einführbar sein.

Da es sich bei den Löchern hauptsächlich um kreisrunde Löcher handelt kann die Formmulde, in der Draufsicht gesehen, eine an die Öffnung angepaßte Sichelform aufweisen. Diese läßt sich besonders einfach herstellen und garantiert eine saubere Anschmiegung der Stütznase an das Loch.

Bei einer weiteren Ausführungsform ist der Formstempel in einer oberhalb der Matrize angeordneten, gefederten Führungsplatte angeordnet. Die Führungsplatte garantiert durch die Federbelastung ein sauberes Aufdrücken auf dem Werkstück, selbst wenn dieses etwas unterschiedliche Dickenabmessungen aufweist. Bei entsprechender Entlastung der Federn kann das Werkstück, insbesondere Bandmaterial, vorgeschoben werden.

Im folgenden wird ein Ausführungsbeispiel der vorliegenden Erfindung anhand einer Zeichnung näher erläutert. Es zeigt:
- Fig. 1: eine Teilansicht eines Querschnitts durch eine erfindungsgemäße Stütze,
- Fig. 2: einen perspektivischen Ausschnitt des inneren Stützenelementes,
- Fig. 3: einen Querschnitt des Ausschnittes aus Figur 2 entlang der Linie III-III geschnitten,
- Fig. 4: einen Querschnitt des Ausschnittes aus Figur 2 entlang der Linie IV-IV geschnitten,
- Fig. 5: eine Vorrichtung zum Herstellen eines Loches gemäß der vorliegenden Erfindung in einer Querschnittsansicht,
- Fig. 6: die Vorrichtung aus Figur 5 in einer um 90° gedrehten Querschnittsansicht,
- Fig. 7: den Formstempel aus Figur 5,
- Fig. 8: den Formstempel aus Figur 7 in einer um 90° gedrehten Ansicht,
- Fig. 9: den Formstempel aus Figur 7 in einer Unteransicht,
- Fig. 10: die Matrize aus Figur 5 in einer Querschnittsansicht,
- Fig. 11: einen Ausschnitt der Matrize aus Figur 10 in einer Draufsicht,
- Fig. 12: den Stanzvorgang des Loches gemäß der vorliegenden Erfindung,
- Fig. 13: den Prägevorgang und
- Fig. 14: den Kalibriervorgang.

Der in Figur 1 gezeigte Querschnittsbereich einer Stütze, wie sie für den Einsatz zur Abstützung von Verschalungen im Bauwesen verwendet wird, zeigt die wesentlichen Bestanteile. Die Stütze umfaßt ein rohrförmiges äußeres Stützenelement 1, das mit seinem nicht dargestellten Fuß auf dem Boden aufsteht und an seinem oberen Endbereich einen Gewindeabschnitt 2 aufweist, ein in diesem teleskopierbares, rohrförmiges inneres Stützenelement 3, das aus dem oberen Ende des unteren Stützenelementes 1 herausragt und mit einem nicht dargestellten Stützkopf an seinem oberen Ende mit dem entsprechend abzustützenden Element in Anlage bringbar ist, und einen quer zu den Stützenelementen 2, 3 durch diese hindurchsteckbaren Stiftbolzen 4. Zum Durchstekken des Stiftbolzens 4 umfaßt das untere Stützenelement 1 in seinem Gewindeabschnitt 2 zwei gegenüberliegend angeordnete Langlöcher 5. Das innere Stützenelement 3 weist mehrere Löcher 6 auf, wovon immer zwei in Fluchtung gegenüberliegen und wobei der Abstand der Löcher 6 zur nächsten Lochpaarung in Achsrichtung gesehen kleiner ist als die Länge des Gewindeabschnittes 2. Des weiteren ist auf dem Gewindeabschnitt 2 ein Stützring 7 aufgeschraubt, gegenüber dem sich der Stiftbolzen 4 relativ zum unteren Stützenelement 1 abstützt.

Die Löcher 6 sind lediglich auf der durch die Belastungsrichtung A vorgegebenen Belastungsseite 8 mit einer die Lochleibung des Loches 6 verbreiternden Stütznase 9 versehen. Die Figuren 2 bis 4 zeigen nunmehr im Detail die Ausbildung eines Loches 6 im oberen Stützenelement 3. Die Stütznase 9 steht in das Innere des Stützenelementes 3 hervor und weist in der Draufsicht auf das Loch 6 eine an dieses angepaßte Sichelform auf. Im Querschnitt gesehen ist die Stütznase 9 annähernd dreiecksförmig. Durch die Ausbildung einer Stützfläche 10, die sich paßgenau an das Loch 6 anschmiegt wird die Lochleibung auf der Belastungsseite 8 vergrößert. Es ist durchaus möglich, durch die Ausbildung der Stützfläche 10 eine Verdopplung der Lochleibung des Loches 6 zu erlangen.

Im folgenden wird die Wirkungs- und Funktionsweise des oben beschriebenen Ausführungsbeispieles näher erläutert.

Der Benutzer der Stütze stellt diese an einer geeigneten Stelle auf den nicht dargestellten unteren Fuß auf und entfernt durch Halten des oberen Stützenelementes 3 den Stiftbolzen 4. Durch Teleskopieren der Stützenelemente 1, 3 relativ zueinander wird eine grobe Voreinstellung erzielt. Hierzu wird ein geeignetes Lochpaar 6 gewählt. Anschließend wird der Stiftbolzen 4 durch das Langloch 5 und die Löcher 6 zum Arretieren der Stützenelemente 1, 3 durchgesteckt. Der verbleibende Weg zur Anlage des nicht dargestellten Kopfes an das abzustützende Element wird durch Drehen des Stützringes 7 zurückgelegt. Diese Funktionsweise ist ähnlich der bekannten Stützen, weshalb auf die Darstellung der gesamten Stütze verzichtet werden konnte.

Es erfolgt nunmehr eine Belastung der Stütze in Belastungsrichtung A, so daß die Kraft über die Belastungsseite 8 des Loches 6 auf den Stiftbolzen 4 und von dort über den Stützring 7 auf das untere Stützenelement 1 übertragen wird. Damit insbesondere das obere Stützenelement 3 in Leichtbauweise relativ dünnwandig ausgeführt werden kann, ist die Belastungsseite 8 des Loches 6 durch die Stütznase 9 verstärkt worden. Die Größe der Stützfläche 10 ist so gewählt, daß die vergrößerte Lochleibung den größten Drücken an dieser Stelle widerstehen kann. Dadurch erfolgt keine "Alterung" des Loches 6, wodurch dessen paßgenaue kreisrunde Form erhalten bleibt. Das Spiel zwischen Stiftbolzen 4 und Loch 6 ist daher, selbst bei oftmaligen Gebrauch, annähernd gleichbleibend. Herauszuheben ist bei dieser Konstruktion, daß der Materialaufwand zur Erzeugung der Stütznase 9 relativ gering ist, so daß das Gewicht gegenüber bisher verwendeten Stützen erheblich reduziert werden kann.

Anhand der Figuren 5 bis 14 wird im folgenden eine Ausführungsform einer Vorrichtung, sowie von einem Verfahren, zur Herstellung eines Loches 6 mit einer Stütznase 9 näher erläutert.

Die Ausführungsform der Vorrichtung umfaßt im wesentlichen eine Matrize 11 mit einer Öffnung 12, eine durch Druckfedern 13 unterstützte Führungsplatte 14 und einen in einer Führungsöffnung 15 der Führungsplatte 14 verschiebbar geführten Formstempel 16. Dadurch, daß die Führungsplatte 14 von der Matrize 11 abhebbar ist läßt sich Bandmaterial 17 zwischen diesen beiden positionieren und vorbewegen. Das Bandmaterial 17, das bevorzugt aus Stahlblech besteht, wird dann in einem weiteren Arbeitsgang in die Form des entsprechenden Stützenelementes 1, 3 gerollt. Der Formstempel 16 weist an seinem unteren Ende einen abgeschrägten Stanzbereich 18, einen unmittelbar darüber angeordneten Prägebereich 19 und oberhalb diesem einen Kalibrierbereich 20 auf. Der Stanzbereich 18 weist einen einseitig etwas gestauchten Querschnitt auf, der jedoch ansonsten formgenau dem oberen Durchmesser D_{M} der Öffnung 12 der Matrize 11 angepaßt ist. Die Breite a des Stanzbereiches 18 weist somit ein Spiel S = D_{M}-a zur Öffnung 12 auf. Am oberen Rand der Öffnung 12 ist eine sichelförmige Formmulde 21 vorgesehen, die im wesentlichen der Form der zu bildenden Stützennase 9 entspricht.

Im Prägebereich 19 erfolgt wieder eine kontinuierliche Aufhebung der Stauchung bis der Formstempel 16 einen Durchmesser D erreicht, der im wesentlichen den Durchmesser D_{M} der Öffnung 12 entspricht. Das Spiel S schrumpft daher im wesentlichen auf lediglich den zur Einführung des Formstempels 16 in die Öffnung 12 erforderlichen Mindestwert.

Im Kalibrierbereich 20 befindet sich eine Aussparung 22, die auch als Spannut zu bezeichnen wäre. Dadurch wird eine Kalibrierschneide 23 geformt, die im wesentlichen ebenfalls dem Durchmesser D angepaßt ist.

Am Führungsbereich 24 des Formstempels 16 sind zwei gegenüberliegende Gleitflächen 25 vorgesehen, die in der entsprechend ausgeformten Öffnung 15 der Führungsplatte 14 die genaue Drehwinkellage festlegen.

Im folgenden wird anhand der Figuren 12 bis 14 eine Ausführungsform des Verfahrens anhand der obigen Ausführungsform der Vorrichtung näher erläutert.

In Figur 12 ist zu sehen, daß der Stanzbereich 18 des Formstempels 16 in das Bandmaterial 17 eindringt und bereits teilweise das Material zur Erlangung des Loches 6 herausstanzt. Gleichzeitig wird durch das Spiel S zwischen Stanzbereich 18 und dem Durchmesser D_{M} der Öffnung 12 ein Grat 26 gebildet, der teilweise in die Formmulde 21 eingedrückt wird. Auf der gegenüberliegenden Seite erfolgt durch das lediglich geringfügige Spiel zwischen Stanzbereich 18 und der Öffnung 12 eine saubere Ausstanzung ohne nennenswerte Gratbildung.

Fährt der Formstempel 16 nunmehr weiter in die Öffnung 12 ein, wie in Figur 13 zu sehen, so kommt der Prägebereich 19 mit dem Grat in Berührung und durch Verringerung des Spieles S wird der Grat 26 im wesentlichen formgenau in die Formmulde 21 zur Ausbildung der Stütznase 9 eingedrückt. Der Materialabschnitt 27 ist zu diesem Zeitpunkt bereits komplett vom Bandmaterial 27 getrennt.

Anschließend gleitet durch ein weiteres Hinunterfahren des Formstempels 16 der Kalibrierbereich 20 mit seiner Kalibrierschneide 23 an dem bereits zur Stütznase 9 geformten Grat 26 vorbei, damit eine möglichst formgenaue Stützfläche 10 ausgebildet wird, die sich formschlüssig an das übrige Loch 6 anschmiegt. Durch die Kalibrierschneide 23 erfolgt, wie beim Kalibrieren üblich, ein kleiner Spanabtrag.

Nach Ausformung der Stütznase 9 fährt der Formstempel 16 wieder in seine angehobene Position, so daß dieser ganz aus dem Bereich des Bandmaterials 17 herausfährt. Gleichzeitig werden die Druckfedern 13 entlastet, so daß die Führungsplatte 14 ebenfalls angehoben wird. Das Bandmaterial 17 kann nunmehr entsprechend zur Ausbildung eines weiteren Loches 6 mit Stütznase 9 vorbewegt und anschließend durch die Führungsplatte 14 mittels der Druckfedern 13 wieder festgeklemmt werden.

Dieses Verfahren erlaubt die Herstellung eines entsprechenden Loches 6 mit Stütznase 9 in einem einzigen Arbeitsgang, wodurch die Herstellungszeit der erfindungsgemäßen Lochausbildung gegenüber der Herstellungszeit eines Loches bisher bekannter Stützenelemente nicht unterscheidet. Das Bandmaterial 17 wird anschließend in die Form des Stützelementes 3 gerollt. Es sei nochmals an dieser Stelle betont, daß jedoch die Gewichtseinsparung, die durch diese Ausbildung erreicht wird, sehr hoch ist.

Diese Erfindung ist nicht nur für Baustützen anwendbar, sondern grundsätzlich für alle metallischen Bauteile, die über eine Stift-/Lochverbindung mit einem anderen Bauteil zu verbinden sind.

## Patentansprüche

1. Metallisches Bauteil, welches mittels einer Stift/Lochverbindung gegenüber einem anderen Bauteil arretierbar ist, mit mindestens einem Loch, dessen Lochleibung gegenüber einer benachbarten Materialdicke des Bauteils verbreitert ist, **dadurch gekennzeichnet**, daß die Verbreiterung der Lochleibung durch Stanzformen einer auf der Belastungsseite (8) des Loches (6) einseitig angeordnete Stütznase (9) ausgebildet ist, deren Stützfläche (10) im wesentlichen formgenau an einen entsprechenden Lochleibungsbereich des Loches (6) angepaßt ist.

2. Stütze, insbesondere Deckenstütze für Bauzwecke, mit zwei relativ zueinander teleskopierbaren Stützenelementen (1, 3), die über eine Stift/Lochverbindung (4, 6) zumindest gegenüber einer Belastungsrichtung (A) arretierbar sind, wobei die Lochleibung der Löcher (6) in mindestens einem Stützenelement (3) gegenüber einer benachbarten Profildicke des jeweiligen Stützenelementes (3) verbreitert ist,
**dadurch gekennzeichnet,**
daß die Verbreiterung der Lochleibung durch Stanzformen einer auf der Belastungsseite (8) des Loches (6) einseitig angeordneten Stütznase (9) ausgebildet ist, deren Stützfläche (10) im wesentlichen formgenau an einen entsprechenden Lochleibungsbereich des Loches (6) angepaßt ist.

3. Stütze nach Anspruch 2,
**dadurch gekennzeichnet,**
daß die Löcher (6) eine Kreisform und die Stütznase (9) eine daran angepaßte Sichelform aufweist.

4. Stütze nach Anspruch 2 oder 3,
**dadurch gekennzeichnet,**
daß die Stützenelemente (1, 3) aus Metall, bevorzugt Stahl, hergestellt sind.

5. Verfahren zum Herstellen eines Loches (6) für eine in vorbestimmter Belastungsrichtung (A) belastbare Stift/Lochverbindung (4, 6) einer Stütze gemäß einem der Ansprüche 2 bis 4,
**gekennzeichnet durch**
die folgenden Schritte:
a) Ausstanzen eines Loches (6) mit vorbestimmten Spiel (S) zwischen Formstempel (16) und Matrize (11) im Bereich der späteren Belastungsseite (8) der Lochleibung des Loches (6) zum Bilden eines vorbestimmten Grates (26);
b) Nachformen des Grates (26) durch einen Prägevorgang zum Ausbilden einer Stütznase (9) mit einer Stützfläche (10), die im wesentlichen formgenau an einen entsprechenden Lochleibungsbereich des Loches (6) angepaßt ist.

6. Verfahren nach Anspruch 5,
**dadurch gekennzeichnet,**
daß die Schritte a) und b) von dem selben Formstempel (16) ausgeführt werden.

7. Verfahren nach Anspruch 5 oder 6,
**gekennzeichnet durch**
den Schritt:
c) kalibrieren des Loches (6) zumindest im Bereich der Belastungsseite (8) und der Stützfläche (10).

8. Verfahren nach einem der Ansprüche 5 bis 7,
**dadurch gekennzeichnet,**
daß die Schritte a), b) und c) von dem selben Formstempel (16) ausgeführt werden.

9. Vorrichtung zum Durchführen des Verfahrens gemäß einem der Ansprüche 5 bis 8,
**gekennzeichnet durch**
eine Matrize (11) und einen in einer Öffnung (12) der Matrize (11) einfahrbarem Formstempel (16) zum Ausstanzen des Loches (6) aus einem Werkstück (17), wobei zwischen der Öffnung (12) und einem Stanzbereich (18) des Formstempels im Bereich der späteren Belastungsseite (8) der Lochleibung des zu stanzenden Loches (6) zum Bilden eines vorbestimmten Grates (26) ein vorbestimmtes Spiel (S) vorgesehen ist, und eine Prägeeinrichtung zum Nachformen des Grates (26) in eine Stütznase (9) mit einer Stützfläche (10), die im wesentlichen formgenau an einen entsprechenden Lochleibungsbereich des Loches (6) angepaßt ist.

10. Vorrichtung nach Anspruch 9,
**dadurch gekennzeichnet,**
daß die Prägeeinrichtung als oberhalb des Stanzbereiches (18) am Formstempel (16) angeordneter Prägebereich (19) ausgebildet ist, der beim Prägevorgang den Grat (26) in eine am oberen Rand der Öffnung (12) in der Matrize (11) angeordnete Formmulde (21) zum Ausbilden der Stütznase (9) eindrückt.

11. Vorrichtung nach Anspruch 9 oder 10,
**dadurch gekennzeichnet,**
daß eine Kalibriereinrichtung vorgesehen ist, die zumindest das Loch (6) im Werkstück (17) im Bereich der Belastungsseite (8) und der Stützfläche (10) kalibriert.

12. Vorrichtung nach Anspruch 11,
**dadurch gekennzeichnet,**
daß die Kalibriereinrichtung als oberhalb des Prägebereichs (19) am Formstempel (16) angeordneter Kalibrierbereich (20) mit Kalibrierschneide (23) ausgebildet ist.

13. Vorrichtung nach Anspruch 12,
**dadurch gekennzeichnet,**
daß sowohl der Prägebereich (19) als auch der Kalibrierbereich (20) im wesentlichen paßgenau mit geringem Spiel in die Öffnung (12) der Matrize (11) einführbar sind.

14. Vorrichtung nach Anspruch 10 und einem der Ansprüche 10 bis 13,
**dadurch gekennzeichnet,**
daß die Formmulde (21), in der Draufsicht gesehen, eine an die Öffnung (12) angepaßte Sichelform aufweist.

15. Vorrichtung nach einem der Ansprüche 9 bis 14,
**dadurch gekennzeichnet,**
daß der Formstempel (16) in einer oberhalb der Matrize (11) angeordneten, gefederten Führungsplatte (14) angeordnet ist.

## Claims

1. A metallic component, which can be locked relative to another component by means of a pin/hole connection, with at least one hole, whose wall is enlarged relative to an adjacent material thickness of the component, characterised in that the enlargement of the hole wall is constructed by punch-moulding a support nose (9), which is arranged on one side on the loading side (8) of the hole (6) and whose support surface (10) matches a corresponding wall region of the hole (6) in a substantially geometrically true fashion.

2. A strut, more particularly a ceiling strut for construction purposes, with two strut elements (1, 3), which can be telescoped relative to one another and are lockable via a pin/hole connection (4, 6) at least relative to a loading direction (A), the wall of the holes (6) being enlarged in at least one strut element (3) relative to an adjacent profile thickness of the respective strut element (3), characterised in that the enlargement of the hole wall is constructed by punch-moulding a support nose (9), which is arranged on one side on the loading side (8) of the hole (6) and whose support surface (10) matches a corresponding wall region of the hole (6) in a substantially geometrically true fashion.

3. A strut according to claim 2, characterised in that the holes (6) have a circular shape and the support nose (9) has a matching sickle shape.

4. A strut according to claim 2 or 3, characterised in that the strut elements (1, 3) are manufactured from metal, preferably steel.

5. A method for manufacturing a hole (6) for a pin/hole connection (4, 6) loadable in a given loading direction (A) of a strut according to one of claims 2 to 4, characterised by the following steps:
a) punching of a hole (6) with a predetermined clearance (S) between moulding ram (16) and die (11) in the region of the subsequent loading side (8) of the wall of the hole (6) in order to form a predetermined burr (26);
b) secondary moulding of the burr (26) by a pressing procedure in order to form a support nose (9) with a support surface (10), which matches a corresponding wall region of the hole (6) in a substantially geometrically true fashion.

6. A method according to claim 5, characterised in that the steps a) and b) are carried out by the same moulding ram (16).

7. A method according to claim 5 or 6, characterised by the step:
c) calibration of the hole (6) at least in the region of the loading side (8) and support surface (10).

8. A method according to one of claims 5 to 7, characterised in that the steps a), b) and c) are carried out by the same moulding ram (16).

9. A device for carrying out the method according to one of claims 5 to 8, characterised by a die (11) and a moulding ram (16), which can be driven into an opening (12) of the die (11), for punching the hole (6) from a workpiece (17), a predetermined clearance (S) being provided between the opening (12) and a punching region (18) of the moulding ram in the region of the subsequent loading side (8) of the hole wall of the hole (6) which is to be punched in order to form a predetermined burr (26), and a pressing device for the secondary moulding of the burr (26) into a support nose (9) with a support surface (10), which matches a corresponding wall region of the hole (6) in a substantially geometrically true fashion.

10. A device according to claim 9, characterised in that the pressing device is constructed as a pressing region (19), which is arranged on the moulding ram (16) above the punching region (18) and during the pressing procedure presses the burr (26) into a moulding hollow (21) arranged at the upper edge of the opening (12) in the die (11) in order to form the support nose (9).

11. A device according to claim 9 or 10, characterised in that a calibrating device is provided, which calibrates at least the hole (6) in the workpiece (17) in the region of the loading side (8) and the support surface (10).

12. A device according to claim 11, characterised in that the calibrating device is constructed as a calibrating region (20) with a calibrating cutting edge (23) arranged on the moulding ram (16) above the pressing region (19).

13. A device according to claim 12, characterised in that both the pressing region (19) as well as the calibrating region (20) can be introduced with a substantially precise fit with little clearance into the opening (12) of the die (11).

14. A device according to claim 10 and one of claims 10 to 13, characterised in that the moulding hollow (21), in a plan view, has a sickle shape matching the opening (12).

15. A device according to one of claims 9 to 14, characterised in that the moulding ram (16) is arranged in a sprung guide plate (14) arranged above the die (11).

## Revendications

1. Composant métallique, qui peut être bloqué au moyen d'un assemblage par goujon/trou par rapport à un autre composant, avec au moins un trou, dont la paroi est élargie par rapport à une épaisseur de matériau adjacente du composant, caractérisé en ce que l'élargissement de la paroi du trou est réalisé par estampage d'un ergot d'appui (9), disposé unilatéralement sur le côté contrainte (8) du trou (6), et dont la surface d'appui (10) a une adaptation de forme essentiellement exacte à une zone correspondante de la paroi du trou (6).

2. Etai, en particulier étai de dalle pour travaux de bâtiment, avec deux éléments d'appui (1, 3) télescopiques l'un par rapport à l'autre, qui peuvent être bloqués par l'intermédiaire d'un assemblage par goujon/trou (4, 6) au moins par rapport à un sens de contrainte (A), la paroi des trous (6) étant élargie dans au moins un élément d'appui (3) par rapport à une épaisseur de profilé adjacente de l'élément d'appui respectif (3), caractérisé en ce que l'élargissement de la paroi des trous est réalisé par estampage d'un ergot d'appui (9), disposé unilatéralement sur le côté contrainte (8) du trou (6), et dont la surface d'appui (10) a une adaptation de forme essentiellement exacte à une zone correspondante de la paroi du trou (6).

3. Etai suivant la revendication 2, caractérisé en ce que les trous (6) présentent une forme circulaire et l'ergot d'appui (9) une forme en croissant adaptée à cette dernière.

4. Etai suivant l'une des revendications 2 et 3, caractérisé en ce que les éléments d'appui (1, 3) sont fabriqués en métal, de préférence en acier.

5. Procédé de fabrication d'un trou (6) pour un assemblage par goujon/trou (4, 6) pouvant être sollicité dans un sens de contrainte prédéfini (A), d'un étai suivant l'une des revendications 2 à 4, caractérisé par les phases suivantes :
a) Découpage d'un trou (6) avec un jeu prédéfini (S) entre le poinçon (16) et la matrice (11) dans la zone du côté contrainte ultérieur (8) de la paroi du trou (6) pour former une bavure (26) prédéfinie ;
b) Post-formage de la bavure (26) par une opération de matriçage pour réaliser un ergot d'appui (9) avec une surface d'appui (10), qui a une adaptation de forme essentiellement exacte à une zone correspondante de la paroi du trou (6).

6. Procédé suivant la revendication 5, caractérisé en ce que les phases a) et b) sont exécutées par le même poinçon (16).

7. Procédé suivant l'une des revendications 5 et 6, caractérisé par la phase :
c) Calibrage par frappe du trou (6) au moins dans la zone du côté contrainte (8) et de la surface d'appui (10).

8. Procédé suivant l'une des revendications 5 à 7, caractérisé en ce que les phases a), b) et c) sont exécutées par le même poinçon (16).

9. Dispositif pour réaliser le procédé suivant l'une des revendications 5 à 8, caractérisé par une matrice (11) et par un poinçon (16), pouvant être positionné dans une ouverture (12) de la matrice (11), pour la découpe du trou (6) à partir d'une pièce (17), un jeu prédéfini (S) étant prévu pour former une bavure prédéfinie (26) entre l'ouverture (12) et une zone de découpe (18) du poinçon, dans la zone du côté contrainte ultérieur de la paroi du trou (6) à découper, et un dispositif de matriçage étant prévu pour post-former la bavure (26) en un ergot d'appui (9) avec une surface d'appui (10), qui a une adaptation de forme essentiellement exacte à une zone correspondante de la paroi du trou (6).

10. Dispositif suivant la revendication 9, caractérisé en ce que le dispositif de matriçage est réalisé sous forme de zone de matriçage (19), disposée sur le poinçon (16) au-dessus de la zone de découpe (18) et qui repousse, lors de l'opération de matriçage, la bavure (26) dans une cavité (21) disposée dans la matrice (11) sur le bord supérieur de l'ouverture (12), pour réaliser l'ergot d'appui (9).

11. Dispositif suivant l'une des revendications 9 et 10, caractérisé en ce qu'un dispositif de calibrage par frappe est prévu, qui calibre au moins le trou (6) dans la pièce (17) dans la zone du côté contrainte (8) et de la surface d'appui (10).

12. Dispositif suivant la revendication 11, caractérisé en ce que le dispositif de calibrage par frappe est réalisé sous forme de zone de frappe (20) avec un tranchant (23), disposée sur le poinçon (16) au-dessus de la zone de matriçage (19).

13. Dispositif suivant la revendication 12, caractérisé en ce que la zone de matriçage (19), comme la zone de calibrage par frappe (20), peuvent être essentiellement introduites avec ajustement et un jeu minime dans l'ouverture (12) de la matrice (11).

14. Dispositif suivant la revendication 10 et l'une des revendications 10 à 13, caractérisé en ce que la cavité de formage (21), vue du dessus, présente une forme en croissant adaptée à l'ouverture (12).

15. Dispositif suivant l'une des revendications 9 à 14, caractérisé en ce que le poinçon (16) est disposé dans une plaque de guidage à ressorts (14), disposée au-dessus de la matrice (11).
